# EUROPÄISCHE PATENTSCHRIFT

(11) **EP 3 294 948 B1**
(45) Veröffentlichungstag und Bekanntmachung des Hinweises auf die Patenterteilung: **11.08.2021**
(21) Anmeldenummer: 16721620.9
(22) Anmeldetag: 15.04.2016
(51) Int. Cl.: D06H 1/04, D06H 1/00, G08B 13/24, G09F 3/00

(54) **TEXTILPRODUKT MIT EINER EINRICHTUNG ZUR KENNTLICHMACHUNG EINES VORGESEHENEN ENDES DER NUTZUNGSDAUER DES TEXTILPRODUKTS**
TEXTILE PRODUCT WITH AN ARRANGEMENT FOR INDICATING AN INTENDED END OF THE PERIOD OF USE OF THE TEXTILE PRODUCT
PRODUIT TEXTILE AVEC UN DISPOSITIF PERMETTANT DE PRÉCISER CLAIREMENT LA FIN PRÉVUE DE LA DURÉE D'UTILISATION DE PRODUIT TEXTILE

(30) Priorität: 13.05.2015 AT 2982015
(43) Veröffentlichungstag der Anmeldung: 21.03.2018
(73) Patentinhaber: Engl, Johannes, 6858 Bildstein (AT)
(72) Erfinder: Engl, Johannes, 6858 Bildstein (AT)
(74) Vertreter: Hofmann, Ralf U.
(86) Internationale Anmeldenummer: PCT/AT2016/000037
(87) Internationale Veröffentlichungsnummer: WO 2016/179613

(56) Entgegenhaltungen:
- WO-A1-86/03613
- DE-A1-102006 031 138
- FR-A1- 2 783 959
- US-A1- 2009 064 919
- US-A1- 2014 109 362
- US-A1- 2014 115 748

## Beschreibung

Die Erfindung bezieht sich auf ein Textilprodukt mit einer Einrichtung zur Kenntlichmachung des vorgesehenen Endes der Nutzungsdauer eines Textilprodukts, wobei das Textilprodukt oder ein Etikett des Textilprodukts ein Indikatorfeld aufweist, welches in einem Bereich eine Farbe aufweist, die sich im Laufe der Nutzungsdauer des Textilprodukts und der hiermit verbundenen Waschvorgänge ändert.

Bei Reinigungstüchern lässt die Reinigungswirkung nach einer längeren Nutzungsdauer nach. Da dies schleichend vor sich geht, ist es für den Nutzer schwer erkennbar, wann ein günstiger Zeitpunkt für den Austausch des Reinigungstuchs erreicht ist. Auch kann beispielsweise ein Verkaufsberater nur schwer beurteilen, ob ein Austausch des Reinigungstuchs empfehlenswert ist.

Auch andere Textilprodukte müssen nach einer vorgesehenen Nutzungsdauer ausgetauscht werden, beispielsweise Bettwäsche in Krankenhäusern. Gerade wenn hier Produkte eingesetzt werden, die seit unterschiedlich langer Zeit genutzt werden, ist eine Markierung der Produkte und Buchführung über deren Nutzungsdauer aufwendig.

Aus der DE 10 2006 031 138 A1 geht ein Textilprodukt mit einer Einrichtung der eingangs genannten Art hervor. Es ist beschrieben, dass zur Überprüfung der Abnützung oder der Gebrauchsdauer von Gegenständen, insbesondere von Textilien, diese mit einer Kennzeichnung ausgerüstet werden, die sich in Abhängigkeit von der Zeit, in Abhängigkeit von der Anzahl der Wäschen oder Reinigungen oder in Abhängigkeit von der Einwirkung von Licht, Schweiß, Feuchtigkeit, Hautpartikeln oder Wärme verändert und die Veränderung der Kennzeichnung detektierbar ist. U.a. kann eine Farbänderung vorgesehen sein, die im Laufe einer Anzahl von Waschvorgängen auftritt. Hierzu ist ein mehrschichtiger Aufbau der Kennzeichnung genannt, wobei mit fortschreitendem Waschen die oberste und dann sukzessive die darunter liegenden Schichten abgetragen oder abgewaschen werden. Aufgrund der unterschiedlichen physikalischen oder chemischen Eigenschaften wie beispielsweise der Farbe der einzelnen Schichten ist somit beispielsweise optisch auf einfache Weise in etwa die Anzahl der Wäschen und damit die Abnützung des Kleidungsstücks zu bestimmen. Die Überprüfung der Änderung kann beispielsweise anhand einer Farbskala oder mittels spezieller Messgeräte, beispielsweise spektroskopisch, durchgeführt werden. Nachteile bestehen hierbei u.a. darin, dass eine Überprüfung mittels spezieller Messgeräte aufwendig ist und solche Messgeräte zur Verfügung stehen müssen. Im Falle einer Überprüfung mittels einer Farbskala muss diese separat aufbewahrt werden und kann insbesondere bei einem Endverbraucher leicht verloren gehen. Auch fallen allmähliche Farbänderungen im Laufe des Waschens, insbesondere wenn es sich um Farbnuancen derselben Farbe handelt, einem Nutzer wenig auf, sodass eine Überprüfung in regelmäßigen Abständen erfolgen muss bzw. das Ende der vorgesehenen Nutzungsdauer leicht versäumt werden kann.

Aus der US 2014/0115748 geht ein Kleidungsstück mit einem Indikatorfeld hervor, welches beispielsweise am Etikett oder an einem anderen Teil des Kleidungsstücks angeordnet ist. Das Indikatorfeld weist in einer unteren Lage eine erste Farbe auf und darauf aufgebracht eine Lage mit einer zweiten Farbe, die sich von der ersten Farbe unterscheidet. Im Lauf der Benutzung wird die obere Lage mit der zweiten Farbe zunehmend abgetragen, sodass schließlich die erste Farbe der unteren Lage zum Vorschein kommt, wodurch das Ende der Nutzungsdauer optisch kenntlich gemacht wird.

Aufgabe der Erfindung ist es ein Textilprodukt mit einer vorteilhaften Einrichtung der eingangs genannten Art bereitzustellen, durch welche ein vorgesehenes Ende der Nutzungsdauer des Textilprodukts in einfacher Weise feststellbar ist. Erfindungsgemäß gelingt dies durch ein Textilprodukt mit einer Einrichtung mit den Merkmalen des Anspruchs 1.

Die Erfindung geht von der Grundidee aus, das Ende der vorgesehenen Nutzungsdauer anhand der durchlaufenen Waschvorgänge des Textilprodukts zu bestimmen und hierzu ein Indikatorfeld einzusetzen, welches in einem ersten Bereich eine erste Farbe und in einem zweiten Bereich eine zweite Farbe aufweist, wobei die Waschechtheit der ersten Farbe geringer ist als die Waschechtheit der zweiten Farbe. Es kommt somit im Laufe der Nutzungsdauer und der hiermit verbundenen Waschvorgänge zu einer relativen Änderung zwischen der Farbe des ersten Bereichs und der Farbe des zweiten Bereichs, wobei sich die erste Farbe im Auslieferungszustand des Textilprodukts von der zweiten Farbe unterscheidet und sich über eine Anzahl von Waschvorgängen des Textilprodukts zunehmend an die zweite Farbe annähert. Dadurch kann dem Benutzer oder einer anderen das Textilprodukt begutachtenden Person ein vorgesehenes Ende der Nutzungsdauer in einfacher Weise visuell kenntlich gemacht werden.

Vorzugsweise stimmt die erste Farbe nach einer Anzahl von Waschvorgängen mit der zweiten Farbe überein. Das vorgesehene Ende der Nutzungsdauer kann dadurch sehr deutlich erkennbar angezeigt werden.

Die zweite Farbe besitzt günstigerweise eine so hohe Waschechtheit, dass sie über die Nutzungsdauer des Textilprodukts unverändert oder zumindest im Wesentlichen unverändert bleibt.

Bei der Waschechtheit handelt es sich um eine übliche Angabe über eine Änderung der Farbe beim Waschen des Textilprodukts.

Zur Beurteilung der Waschechtheit kann das Textilprodukt in einer üblichen Haushaltswaschmaschine mit einem üblichen Haushaltswaschmittel bei einer vorgesehenen Temperatur, vorzugsweise 60° C gewaschen werden, um Farbänderungen nach einer oder mehrerer Wäschen zu beurteilen. Insbesondere kann sich die Sättigung der Farbe ändern. Wenn der die Farbe hervorrufende Farbstoff zwei oder mehr Komponenten unterschiedlicher Farbe aufweist, die unterschiedlich stark ausgewaschen werden, kann sich auch der Farbton ändern.

Zur Bestimmung der Waschechtheit kann günstigerweise Norm-Waschmittel eingesetzt werden, insbesondere das AATCC (American Association of Textil Chemists and Colorists) 1993 Norm-Waschmittel WOB.

Insbesondere kann die Waschechtheit entsprechend der Norm ISO 105-C06:2010 (E) bestimmt werden. Es wird hier das zuvor genannte Norm-Referenzwaschmittel eingesetzt. Vorzugsweise erfolgt der Waschvorgang entsprechend dem Test mit der Nummer C1S dieser Norm und somit bei einer Temperatur von 60° C.

Garne mit waschechten Farben und Garne mit nicht waschechten Farben, welche im Zusammenhang mit der vorliegenden Erfindung eingesetzt werden können, sind hinlänglich bekannt.

Beim Textilprodukt kann es sich beispielsweise um ein Reinigungstuch handeln, beispielsweise um ein Reinigungstuch, welches Mikrofasern aufweist oder insgesamt aus diesen besteht. Aber auch andere Arten von Textilprodukten können in erfindungsgemäßer Weise ausgebildet sein.

Weitere Vorteile und Einzelheiten der Erfindung werden im Folgenden anhand der beiliegenden Zeichnung erläutert. In dieser zeigt Fig. 1 eine schematische Darstellung eines Ausführungsbeispiels der Erfindung und Fig. 2 zeigt eine Modifikation hiervon.

Fig. 1 zeigt einen Abschnitt eines Textilprodukts 1, an welchem ein Etikett 2 angebracht ist. Das Etikett 2 weist ein Indikatorfeld 3 mit einem ersten Bereich 3a und einem zweiten Bereich 3b auf. Im ersten Bereich 3a weist das Etikett 2 ein Garn mit einer ersten Farbe auf. Im zweiten Bereich 3b weist das Etikett 2 ein Garn mit einer zweiten Farbe auf. Der erste Bereich 3a weist dadurch die erste Farbe auf und der zweite Bereich 3b die zweite Farbe, wobei sich die Farben der Bereiche 3a und 3b im Auslieferungszustand unterscheiden.

Damit ein guter Vergleich zwischen den Farben der Bereiche 3a und 3b möglich ist, grenzen die Bereiche 3a und 3b im gezeigten Ausführungsbeispiel unmittelbar aneinander an, wie dies bevorzugt ist.

Die Waschechtheit der Farbe des Bereichs 3a ist wesentlich geringer als die Waschechtheit der Farbe des Bereichs 3b. Über eine Vielzahl von Waschvorgängen des Textilprodukts 1 mitsamt dem Etikett 2 kommt es daher zu einer wesentlich stärkeren Farbänderung des Bereichs 3a als des Bereichs 3b. Vorzugsweise bleibt die Farbe des Bereichs 3b zumindest im Wesentlichen unverändert. Die Farbe des Bereichs 3a nähert sich über die Vielzahl der Waschvorgänge zunehmend der Farbe des Bereichs 3b. Nach einer Anzahl von Waschvorgängen, welche beispielsweise im Bereich von 50 bis 300 liegen kann, stimmt die Farbe des Bereichs 3a vorzugsweise mit der Farbe des Bereichs 3b überein.

Im Auslieferungszustand ist die Farbe des Bereichs 3a insbesondere dunkler als diejenige des Bereichs 3b. Wenn die Anzahl von Waschvorgängen überschritten ist, bei welcher die Farben der Bereiche 3a und 3b übereinstimmen, so wird durch weitere Waschvorgänge des Textilprodukts der Bereich 3a gegenüber dem Bereich 3b zunehmend heller.

Es kann sich über die Anzahl von Waschvorgängen auch der Farbton des Bereichs 3a ändern, wenn der Farbstoff, mit dem das Garn des Bereichs 3a eingefärbt ist, mehrere Komponenten unterschiedlicher Farbe aufweist, die unterschiedlich stark auswaschen.

Beispielsweise kann die Farbe des ersten Bereichs 3a im Auslieferungszustand schwarz sein. Die Farbänderung und Annäherung an die Farbe des Bereichs 3b kann dadurch gut kenntlich gemacht werden. Der Bereich 3b kann beispielsweise (im Auslieferungszustand und nach der Anzahl von Waschvorgängen) blau sein. Aber auch andere Farben der Bereiche 3a und/oder 3b im Auslieferungszustand sind denkbar und möglich.

Beispielsweise kann das im ersten Bereich 3a vorgesehene Garn mit der ersten Farbe aus Polyamid ausgebildet sein. Auch andere Garne, insbesondere Kunstgarne, können eingesetzt werden.

Das im zweiten Bereich 3b vorgesehene Garn mit der zweiten Farbe kann beispielsweise aus Polyester bestehen. Auch andere Garne, insbesondere Kunstgarne, können eingesetzt werden.

Beim Textilprodukt 1 kann es sich insbesondere um ein Reinigungstuch handeln, beispielsweise um ein Reinigungstuch welches einen abstehenden Flor aufweist. Eine mögliche Ausbildung des Reinigungstuches sieht vor, dass dieses aus Mikrofasern besteht oder solche aufweist. Das Reinigungstuch kann aber auch nur demgegenüber dickere Fasern aufweisen.

Wenn das Textilprodukt 1 bei einer höheren als der vorgesehenen Temperatur von beispielsweise 60° C gewaschen wird, so wird dies im Allgemeinen dazu führen, dass sich die Farbänderung des ersten Bereichs 3a gegenüber dem zweiten Bereich 3b verstärkt. Das Ende der vorgesehenen Nutzungsdauer wird dadurch nach weniger Waschvorgängen angezeigt. Auch der Verschleiß des Textilprodukts 1 wird bei höheren Waschtemperaturen im Allgemeinen vergrößert, sodass die zweckmäßige Nutzungsdauer des Textilprodukts verringert wird.

Andererseits kann bei einem relativ neuen Produkt, bei welchem aus dem Indikatorfeld 3 das Ende der vorgesehenen Nutzungsdauer ablesbar ist, darauf geschlossen werden, dass das Textilprodukt bei einer höheren als der vorgesehenen Temperatur von beispielsweise 60° C gewaschen worden ist.

Die Waschechtheit des jeweiligen Bereichs 3a, 3b kann insbesondere entsprechend der internationalen Norm ISO 105-C06:2010 (E) bestimmt werden (es handelt sich um die vierte Edition dieser ISO-Norm, herausgegeben am 15. März 2010).

Gemäß dieser Norm ist eine drehbare Welle vorgesehen, die radial einen (zylindrischen) Edelstahlbehälter mit einem Durchmesser von 75 +/- 5mm und einer Höhe von 125 +/- 10mm sowie einem Volumen von 550 +/- 50 ml abstützt, wobei der Boden des Behälters 45 +/- 10 mm von der Längsmittelachse der Welle entfernt liegt. Der Behälter wird mit einer Frequenz von 40 +/- 2 Umdrehungen pro Minute gedreht.

Vorzugsweise wird der Test C1S dieser Norm eingesetzt, bei welchem das Waschen bei einer Temperatur von 60° C (+/- 2° C) erfolgt. Der Waschvorgang wird für 30 Minuten durchgeführt und es werden 25 Edelstahlkugeln mit 6mm Durchmesser zugefügt. Das in den Behälter eingefüllte Flüssigkeitsvolumen beträgt 50ml.

Gewaschen wird ein Probestück mit den Abmessungen 100 +/- 2mm x 40 +/- 2mm.

An das Probestück wird entsprechend der ISO-Norm ein angrenzendes Multifilamentgewebe mit den gleichen Abmessungen durch Nähen entlang einer der kürzeren Kanten angebracht (bestehend aus Triacetat und Viskose, entsprechend ISO 105-A01 und 105-F10). Da es im vorliegenden Fall nicht um das Abfärben auf ein anderes Gewebe geht, kann dieses benachbarte Gewebe auch entfallen.

Als Waschmittel wird das AATCC 1993 Norm-Waschmittel WOB eingesetzt (ohne optischen Aufheller). Die genaue Zusammensetzung dieses Referenz-Waschmittels WOB ist in der genannten Norm im Einzelnen angeführt.

Die Waschlauge wird hergestellt, indem 4g des Norm-Waschmittels WOB pro Liter Wasser (Grad 3 entsprechend ISO 3696) aufgelöst wird. Der pH-Wert wird durch Zugabe von ca. 1g Natriumkarbonat auf 10,5 +/- 0,1 eingestellt.

Nach dem Befüllen des Behälters mit dem Probestück, den Edelstahlkugeln und der Waschlauge wird der Behälter geschlossen und der Waschvorgang wird bei der vorgesehenen Temperatur über die vorgesehene Dauer durchgeführt.

Nach Ende des Waschvorgangs wird die gewaschene Probe zweimal für eine Minute in zwei getrennten Mengen von 100m) Wasser bei 40° C gespült. Überflüssiges Wasser wird in der Folge entfernt und die Probe wird luftgetrocknet bei einer Temperatur von weniger als 60° C. In der Folge wird die Farbänderung bestimmt. Insbesondere kann ein Spektrofotometer oder Colorimeter entsprechend ISO 105-A05:1996 eingesetzt werden.

Die Waschechtheit der Farbe des zweiten Bereichs 3b ist vorzugsweise so groß, dass nach 150 Waschvorgängen entsprechend Test C1S der genannten Norm sich die Farbe des zweiten Bereichs 3b hinsichtlich ihrer Sättigung, ihres Farbtons und ihres Helligkeitsparameters jeweils um weniger als 5% bezogen auf den CIE-Farbraum (CIE 1931) geändert hat.

Der Unterschied zwischen der Waschechtheit der Farbe des Bereichs 3a und der Waschechtheit der Farbe des Bereichs 3b ist vorzugsweise so groß, dass nach 150 Waschvorgängen entsprechend Test C1S der genannten Norm die Änderung der Sättigung der Farbe des Bereichs 3a mindestens doppelt so groß ist wie die Änderung der Sättigung der Farbe des Bereichs 3b und/oder die Änderung des Farbtons der Farbe des Bereichs 3a mindestens doppelt so groß ist wie die Änderung des Farbtons der Farbe des Bereichs 3b und/oder die Änderung des Helligkeitsparameters der Farbe des Bereichs 3a mindestens doppelt so groß ist wie die Änderung des Helligkeitsparameters der Farbe des Bereichs 3b, jeweils bezogen auf den CIE-Farbraum (CIE 1931).

In einer vorteilhaften Ausbildung der Erfindung stimmt die Farbe des Bereichs 3a nach einer im Bereich von 50 bis 300, vorzugsweise im Bereich von 100 bis 200, liegenden Anzahl von Waschvorgängen entsprechend dem Test C1S der genannten Norm mit der Farbe des Bereichs 3b überein oder zumindest im Wesentlichen überein. Dass die Farben im Wesentlichen übereinstimmen, soll hierbei bedeuten, dass sich ihre Sättigungen, ihre Farbtöne und ihre Helligkeitsparameter im CIE-Farbraum (CIE 1931) jeweils um weniger als 5% unterscheiden.

Im gezeigten Ausführungsbeispiel weist das Etikett 2 das Indikatorfeld 3 auf. Grundsätzlich könnte auch das Textilprodukt 1 selbst mit einem solchen Indikatorfeld versehen werden.

Fig. 2 zeigt ein modifiziertes Ausführungsbeispiel. Der Unterschied zum zuvor beschriebenen Ausführungsbeispiel besteht lediglich darin, dass das Indikatorfeld hier zusätzlich zum ersten Bereich 3a und zweiten Bereich 3b einen dritten Bereich 3c aufweist. Im dritten Bereich 3c weist das Indikatorfeld 3 eine dritte Farbe auf. Die Waschechtheit der ersten Farbe ist geringer als die Waschechtheit der dritten Farbe und die erste Farbe stimmt im Auslieferungszustand mit der dritten Farbe überein.

Die dritte Farbe besitzt günstigerweise eine so hohe Waschechtheit, dass sie über die Nutzungsdauer des Textilprodukts unverändert oder zumindest im Wesentlichen unverändert bleibt. Die Waschechtheit der Farbe des dritten Bereichs 3c ist vorzugsweise so groß, dass nach 150 Waschvorgängen entsprechend Test C1S der genannten Norm sich die Farbe des dritten Bereichs 3c hinsichtlich ihrer Sättigung, ihres Farbtons und ihres Helligkeitsparameters jeweils um weniger als 5% bezogen auf den CIE-Farbraum (CIE 1931) geändert hat.

Der Benutzer kann somit in einfacher Weise feststellen, wie stark die erste Farbe von der dritten Farbe abweicht. Anhand eines Vergleichs der ersten Farbe mit der dritten Farbe und zweiten Farbe kann dem Benutzer oder einer anderen das Textilprodukt begutachtenden Person besonders gut verdeutlicht werden, wie weit die vorgesehene Gebrauchsdauer des Textilprodukts bereits abgelaufen ist.

Der Bereich 3a liegt vorteilhafterweise zwischen den Bereichen 3c und 3b. Vorzugsweise grenzen die Bereiche 3c, 3a und 3b unmittelbar aneinander an.

### Legende zu den Hinweisziffern:

- 1: Textilprodukt
- 2: Etikett
- 3: Indikatorfeld
- 3a: erster Bereich
- 3b: zweiter Bereich
- 3c: dritter Bereich

## Patentansprüche

1. Textilprodukt mit einer Einrichtung zur Kenntlichmachung eines vorgesehenen Endes der Nutzungsdauer des Textilprodukts (1), wobei das Textilprodukt (1) oder ein Etikett (2) des Textilprodukts (1) ein Indikatorfeld (3) aufweist, welches in einem Bereich (3a) eine Farbe aufweist, die sich im Laufe der Nutzungsdauer des Textilprodukts (1) und der hiermit verbundenen Waschvorgänge ändert, **dadurch gekennzeichnet, dass** das Indikatorfeld (3) zusätzlich zum ersten Bereich (3a), in welchem es die erste Farbe aufweist, die sich im Laufe der Nutzungsdauer des Textilprodukts (1) und der hiermit verbundenen Waschvorgänge ändert, in einem zweiten Bereich (3b) eine zweite Farbe aufweist, wobei die Waschechtheit der ersten Farbe geringer ist als die Waschechtheit der zweiten Farbe und die erste Farbe sich im Auslieferungszustand von der zweiten Farbe unterscheidet und sich über eine Anzahl von Waschvorgängen des Textilprodukts (1) zunehmend an die zweite Farbe annähert.

2. Textilprodukt nach Anspruch 1, **dadurch gekennzeichnet, dass** die erste Farbe nach einer Anzahl von Waschvorgängen mit der zweiten Farbe übereinstimmt.

3. Textilprodukt nach Anspruch 1 oder2, **dadurch gekennzeichnet, dass** die erste Farbe im Auslieferungszustand schwarz ist.

4. Textilprodukt nach einem der Ansprüche 1 bis 3, **dadurch gekennzeichnet, dass** der zweite Bereich (3b) an den ersten Bereich (3a) angrenzt.

5. Textilprodukt nach einem der Ansprüche 1 bis 4, **dadurch gekennzeichnet, dass** das Textilprodukt (1) ein Reinigungstuch ist.

6. Textilprodukt nach Anspruch 5, **dadurch gekennzeichnet, dass** das Textilprodukt (1) Mikrofasern aufweist oder aus diesen insgesamt besteht.

7. Textilprodukt nach einem der Ansprüche 1 bis 6, **dadurch gekennzeichnet, dass** der erste Bereich (3a) des Indikatorfeldes (3) ein erstes Garn mit der ersten Farbe und der zweite Bereich (3b) des Indikatorfeldes (3) ein zweites Garn mit der zweiten Farbe aufweist.

8. Textilprodukt nach einem der Ansprüche 1 bis 7, **dadurch gekennzeichnet, dass** das Indikatorfeld (3) in einem dritten Bereich (3c) eine dritte Farbe aufweist, wobei die erste Farbe im Auslieferungszustand mit der dritten Farbe übereinstimmt und die Waschechtheit der ersten Farbe geringer ist als die Waschechtheit der dritten Farbe.

9. Textilprodukt nach Anspruch 8, **dadurch gekennzeichnet, dass** der dritte Bereich (3c) an den ersten Bereich (3a) angrenzt.

10. Textilprodukt nach Anspruch 8 oder 9, **dadurch gekennzeichnet, dass** der erste Bereich (3a) zwischen dem dritten Bereich (3c) und dem zweiten Bereich (3b) liegt.

## Claims

1. A textile product with a means for indicating an intended end of the useful life of the textile product (1), wherein the textile product (1) or a label (2) of the textile product (1) has an indicator field (3) which in one region (3a) has a colour which changes over the course of the useful life of the textile product (1) and the associated washing operations, **characterised in that** the indicator field (3) in addition to the first region (3a), in which it has the first colour which changes over the course of the useful life of the textile product (1) and the associated washing operations, in a second region (3b) has a second colour, with the wash-fastness of the first colour being less than the wash-fastness of the second colour and the first colour in the delivery condition differing from the second colour and over a number of washing operations of the textile product (1) increasingly approaches the second colour.

2. A textile product according to claim 1, **characterised in that** the first colour after a number of washing operations matches the second colour.

3. A textile product according to claim 1 or 2, **characterised in that** the first colour in the delivery condition is black.

4. A textile product according to one of claims 1 to 3, **characterised in that** the second region (3b) adjoins the first region (3a).

5. A textile product according to one of claims I to 4, **characterised in that** the textile product (1) is a cleaning cloth.

6. A textile product according to claim 5, **characterised in that** the textile product (1) contains microfibres or consists thereof in its entirety.

7. A textile product according to one of claims 1 to 6, **characterised in that** the first region (3a) of the indicator field (3) has a first yarn with the first colour and the second region (3b) of the indicator field (3) has a second yarn with the second colour.

8. A textile product according to one of claims 1 to 7, **characterised in that** the indicator field (3) in a third region (3c) has a third colour, the first colour in the delivery condition matching the third colour and the wash-fastness of the first colour being less than the wash-fastness of the third colour.

9. A textile product according to claim 8, **characterised in that** the third region (3c) adjoins the first region (3a).

10. A textile product according to claim 8 or 9, **characterised in that** the first region (3a) lies between the third region (3c) and the second region (3b).

## Revendications

1. Produit textile avec un dispositif pour indiquer une fin prévue de la durée d'utilisation du produit textile (1), le produit textile (1) ou une étiquette (2) du produit textile (1) étant muni d'un champ indicateur (3) qui présent dans une zone (3a) une couleur qui change au cours de la durée d'utilisation du produit textile (1) et des opérations de lavage qui lui sont associées, **caractérisé en ce que,** en plus de la première zone (3a) dans laquelle le champ indicateur (3) présente la première couleur qui change au cours de la durée d'utilisation du produit textile (1) et des opérations de lavage qui lui sont associées, le champ indicateur (3) présente une deuxième couleur dans une deuxième zone (3b), la résistance au lavage de la première couleur étant inférieure à la résistance au lavage de la deuxième couleur, et la première couleur se distinguant de la deuxième couleur à l'état de livraison et se rapprochant de plus en plus de la deuxième couleur au cours d'un certain nombre d'opérations de lavage du produit textile (1).

2. Produit textile selon la revendication 1, **caractérisé en ce que** la première couleur correspond à la deuxième couleur après un certain nombre de lavages.

3. Produit textile selon la revendication 1 ou 2, **caractérisé en ce que** la première couleur est noire à la livraison.

4. Produit textile selon l'une des revendications 1 à 3, **caractérisé en ce que** la deuxième zone (3b) est adjacente à la première zone (3a).

5. Produit textile selon l'une des revendications 1 à 4, **caractérisé en ce que** le produit textile (1) est un chiffon de nettoyage.

6. Produit textile selon la revendication 5, **caractérisé en ce que** le produit textile (1) comprend des microfibres ou consiste entièrement en microfibres.

7. Produit textile selon l'une des revendications 1 à 6, **caractérisé en ce que** la première zone (3a) du champ indicateur (3) comprend un premier fil ayant la première couleur et la deuxième zone (3b) du champ indicateur (3) comprend un deuxième fil ayant la deuxième couleur.

8. Produit textile selon l'une des revendications 1 à 7, **caractérisé en ce que** le champ indicateur (3) comprend, dans une troisième zone (3c), une troisième couleur, la première couleur correspondant à la troisième couleur à l'état de livraison, et la résistance au lavage de la première couleur étant inférieure à la résistance au lavage de la troisième couleur.

9. Produit textile selon la revendication 8, **caractérisé en ce que** la troisième zone (3c) est adjacente à la première zone (3a).

10. Produit textile selon la revendication 8 ou 9, **caractérisé en ce que** la première zone (3a) est située entre la troisième zone (3c) et la deuxième zone (3b).
